# EUROPÄISCHE PATENTSCHRIFT

(11) **EP 1 532 281 B1**
(45) Veröffentlichungstag und Bekanntmachung des Hinweises auf die Patenterteilung: **30.09.2009**
(21) Anmeldenummer: 03792197.0
(22) Anmeldetag: 14.07.2003
(51) Int. Cl.: C21B 7/10, F27B 1/24

(54) **KÜHLPLATTE FÜR METALLURGISCHE ÖFEN**
COOLING PLATE FOR METALLURGIC FURNACES
PLAQUE DE REFROIDISSEMENT POUR FOURS METALLIQUES

(30) Priorität: 20.08.2002 EP 02018642
(43) Veröffentlichungstag der Anmeldung: 25.05.2005
(73) Patentinhaber: Siemens VAI Metals Technologies GmbH & Co, 4031 Linz (AT)
(72) Erfinder: STASTNY, Wilhelm, A-4070 Eferding (AT); SCHARINGER, Herbert, A-4060 Leonding (AT); KASTNER, Walter, Rainer, A-4180 Zwettl/Rodl (AT)
(74) Vertreter: Maier, Daniel Oliver
(86) Internationale Anmeldenummer: PCT/EP2003/007580
(87) Internationale Veröffentlichungsnummer: WO 2004/018713

(56) Entgegenhaltungen:
- WO-A-02/35168
- DE-A- 10 049 707
- DE-A- 19 943 287
- DE-C- 3 100 321
- US-A- 4 336 925
- PATENT ABSTRACTS OF JAPAN Bd. 1998, Nr. 13, 30. November 1998 (1998-11-30) & JP 10 219320 A (NIPPON STEEL CORP), 18. August 1998 (1998-08-18)
- STAHL UND EISEN, Bd. 106, Nr. 5, - März 1986 (1986-03) Seiten 205-210, XP002227523 düsseldorf,de

## Beschreibung

Die Erfindung betrifft eine Kühlplatte, bestehend aus Kupfer oder niedriglegierter Kupferlegierung, für mit einem äußeren Ofenpanzerblech versehene metallurgische Öfen, mit mindestens einem, vorzugsweise mindestens zwei, im Inneren der Kühlplatte verlaufenden Kühlmittelkanälen, wobei Kühlmittelrohrstücke für den Kühlmittelzu- bzw. -ablauf durch das Ofenpanzerblech nach außen geführt sind.

Derartige Kühlplatten sind zwischen dem Mantel und der Ausmauerung angeordnet und an ein Kühlsystem angeschlossen. Auf der dem Ofeninneren zugewandten Seite sind die Kühlplatten zum Teil mit feuerfestem Material versehen.

Aus der DE 39 25 280 ist eine Kühlplatte bekannt, bei der die Kühlkanäle durch in Gußeisen eingegossene Rohre gebildet werden. Auch die Tragnase ist an das Kühlsystem angeschlossen. Diese Platten haben eine geringe Wärmeabfuhr infolge der geringen Wärmeleitfähigkeit des Gußeisens und wegen des Widerstandes zwischen den Kühlrohren und dem Plattenkörper, verursacht durch eine Oxidschicht oder einen Luftspalt.

Im Falle eines Verlustes des Hochofenmauerwerks nach einer gewissen Betriebszeit ist die Innenfläche der Kühlplatten direkt der Ofentemperatur ausgesetzt. Da die Ofentemperatur weit oberhalb der Schmelztemperatur des Gusseisens liegt und die inneren Wärmedurchgangswiderstände der Kühlplatten zu einer ungenügenden Kühlung der heißen Plattenseite führen, ist ein beschleunigter Verschleiß der gusseisernen Platten unvermeidbar und die Standzeit entsprechend begrenzt.

In der DE 199 43 287 A1 ist eine Kupferkühlplatte offenbart, die nahe den oberen Kühlmittelrohrstücken mittels eines Festpunkt-Befestigungselementes fix mit dem Ofenpanzer verbunden ist. Zusätzlich sind die oberen Kühlmittelrohrstücke ebenfalls fix mit dem Ofenpanzer verbunden. Weitere Befestigungselemente sind als Lospunkt-Befestigungselemente ausgeführt, die eine Beweglichkeit sowohl in horizontaler (x) als auch vertikaler (y) Richtung gestatten. Die unteren Kühlmittelrohrstücke sind lediglich mittels üblicher Kompensatoren mit dem Ofenpanzer gasdicht verbunden. In diesem Bereich ist die Kühlplatte daher in keiner der drei Raumrichtungen fixiert.

Aufgrund des Umstandes, dass die dem Ofeninneren zugewandte Seite der Kühlplatte Temperaturen von mehr als 300 °C erreicht und die dem Ofenpanzer zugewandte Seite auf Kühlmitteltemperatur, also etwa Umgebungstemperatur, verbleibt, ist die Kühlplatte sehr großen thermisch bedingten Spannungskräften ausgesetzt. Bei der Kühlplatte der DE 199 43 287 A1 führt dies dazu, dass sich die Platte, die ja an mehreren Stellen völlig fixiert ist, unter Temperatureinfluss plastisch verformt und sich beim Abkühlen schüsselartig in das Ofeninnere wölbt. Risse in den Kühlmittelrohrstücken und Kühlmittelaustritt ist daher die Folge.

Gegenüber dem Stand der Technik besteht die Aufgabe der Erfindung darin, eine Kühlplatte zu schaffen, bei der eine solche schüsselartige Verformung nicht mehr möglich ist und bei welcher daher keine spannungsbedingten Risse in den Kühlmittelrohrstücken mehr auftreten.

Diese Aufgabe wird gemäß Anspruch 1 gelöst. Die Kühlplatte ist mit Halterohren versehen, welche durch das Ofenpanzerblech nach außen geführt sind und welche nach der Durchführung durch das Ofenpanzerblech mit Befestigungselementen, insbesondere Halteplatten oder Haltescheiben, versehen sind und wobei die Halterohre und die Befestigungselemente aus einem Stahl gefertigt sind, welches eine gegenüber Kupfer bzw. niedriglegierter Kupferlegierung erhöhte Festigkeit aufweist.

Die erfindungsgemäße Kühlplatte ist an den Positionen der Halterohre sowohl in vertikaler (y) als auch horizontaler (x) Richtung beweglich, während eine Bewegung in z-Richtung, also eine "Verschüsselung" in Richtung des Ofeninneren, von den an den Halterohren angebrachten Befestigungselementen, welche außerhalb des Ofenpanzers gegen diesen abstützen, verhindert wird.

Etwaige trotzdem auftretende Spannungen in z-Richtung werden nicht - wie beim Stand der Technik - von den dafür nicht geeigneten kupfernen Kühlmittelrohrstücken getragen, sondern von den aus einem wesentlich besser geeigneten Material gefertigten Halterohren und Befestigungselementen.

Das für die Halterohre und Befestigungselemente konkrete Material ist Stahl, gegebenenfalls auch Edelstahl, sofern es das Erfordernis einer gegenüber Kupfer bzw. niedriglegierter Kupferlegierung wesentlich erhöhten Festigkeit erfüllt. Weiters ist Stahl zumindest mit sich selbst schweißbar und auch mit Kupfer bzw. niedriglegierter Kupferlegierung schweißbar.

Die erfindungsgemäße Kühlplatte ist in einem Zentralbereich durch ein Festpunkt-Befestigungselement mit dem Ofenpanzerblech verbunden.

Ein solches Festpunkt-Befestigungselement kann beispielsweise ein Befestigungsbolzen sein und fixiert an dieser Stelle die Platte in jeder der drei Raumrichtungen.

Die erfindungsgemäße Kühlplatte ist dadurch in ihrer Position fixiert und kann insgesamt nicht durch thermisch bedingte Verspannungskräfte aus dieser Position verschoben werden. Eine Wärmeausdehnung der Platte ist hingegen von diesem zentralen Festpunkt aus weiterhin unbeschränkt möglich.

Gemäß einer weiteren vorteilhaften Ausführungsform ist die Kühlplatte - insbesondere bei einem Höhe/Breite-Verhältnis der Kühlplatte von ≥ 3 - mit mindestens einem oberhalb und/oder unterhalb des Festpunkt-Befestigungselementes angeordneten Lospunkt-Befestigungselement, welches lediglich Beweglichkeit in vertikaler Richtung gestattet, versehen.

Alternativ dazu ist die Kühlplatte - insbesondere bei einem Höhe/Breite-Verhältnis der Kühlplatte von < 3, bevorzugterweise < 2 - mit mindestens einem links und/oder rechts neben dem Festpunkt-Befestigungselement angeordneten Lospunkt-Befestigungselement, welches lediglich Beweglichkeit in horizontaler Richtung gestattet, versehen.

Ein solches Lospunkt-Befestigungselement kann beispielsweise ein Befestigungsbolzen mit Scheibe, wobei die Scheibe mit dem Ofenpanzerblech unverschweißt bleibt und in einer Führung in eine Richtung gleiten kann, sein und fixiert - je nach Ausrichtung des Befestigungselementes - die Platte entweder in x- oder in y-Richtung, jedenfalls aber in z-Richtung.

Beide genannten Varianten gewährleisten zusätzlich zur der durch den zentralen Festpunkt erreichten Fixierung, dass die Kühlplatte nun nicht nur bloß insgesamt in ihrer Position fixiert ist, sondern dass die Kühlplatte auch gegen ein durch thermisch bedingte Verspannungskräfte verursachtes Verdrehen gesichert ist. Weiterhin ist eine Wärmeausdehnung der Platte in den durch die Lospunkt-Befestigungselemente gestatteten Richtungen frei möglich.

Eine besonders bevorzugte Ausführungsform der erfindungsgemäßen Kühlplatte besteht darin, dass sie auf der dem Inneren des Ofens zugewandten Seite Stege und Nuten aufweist, wobei die Stege in ihrer Längsrichtung segmentiert sind.

Die Stege sind derjenige Teil der Kühlplatte, der der Kühlwirkung des Kühlmittels am wenigsten ausgesetzt ist. Die Stege erreichen daher die Höchsttemperatur der gesamten Kühlplatte (die eingangs genannten etwa 300 °C). Durch die Unterteilung der Stege in einzelne Abschnitte werden die durch die Wärmeausdehnung der Stege verursachten Verspannungskräfte auf das mögliche Minimum reduziert. Die Unterteilung der Stege wäre auch bereits für sich alleine genommen bei aus dem Stand der Technik bekannten Kühlplatten ein taugliches Mittel um die "Verschüsselung" der Kühlplatten zu verringern und die Lebensdauer der Kühlplatten, insbesondere der Kühlmittelrohrstücke, wesentlich zu erhöhen.

Um die mechanische Festigkeit der gesamten Kühlplatte nicht zu beeinträchtigen, ist es dabei bevorzugt, dass die Segmentierung der Stege als im wesentlichen rechtwinkelig zu den Stegen angeordnete Schnitte ausgeführt ist.

Vorzugsweise sind diese Schnitte weiters derart ausgeführt, dass sie nicht über, sondern zwischen den Kühlmittelkanälen angeordnet sind. Bei eventuellen Rissbildungen kann dadurch die Gefahr des Weiterreissens in die Kühlmittelkanäle verringert werden.

Um die Tragfähigkeit der - üblicherweise waagrecht verlaufenden - Stege nicht zu beeinträchtigen ist es bevorzugt, dass die Segmentierung der Stege so ausgeführt ist, dass die einzelnen Segmente in horizontaler Richtung gegeneinander versetzt.

Verschiedene weitere Ausführungsformen betreffen die detaillierte Ausgestaltung von Halterohr, Befestigungselement und Kühlmittelrohrstück. Diese besonderen Ausführungsformen sind Gegenstand der Ansprüche 9 bis 16.

Grundsätzlich ist es bevorzugt, dass ein Halterohr jeweils ein Kühlmittelrohrstück umgibt, dass also ein Halterohr durch den Ofenpanzer nach außen geführt ist und ein Kühlmittelrohrstück jeweils im Inneren eines Halterohres durch den Ofenpanzer nach außen geführt ist.

Die Art der Verbindung zwischen Halterohr und Kühlplatte bzw. zwischen Kühlmittelrohrstück und Kühlplatte bzw. sogar zwischen Halterohr und Kühlmittelrohrstück kann verschiedenartig sein.

Nach einer ersten und bevorzugten Variante ist an das das Kühlmittelrohrstück umgebende Halterohr ein scheibenförmiges Verbindungsstück angeschweißt und dieses Verbindungsstück auf der Kühlplatte angeschraubt. Das Kühlmittelrohrstück ist mit der Kühlplatte verschweißt.

Nach einer zweiten Variante ist das das Kühlmittelrohrstück umgebende Halterohr unmittelbar mit der Kühlplatte verschweißt, auch das Kühlmittelrohrstück ist mit der Kühlplatte verschweißt.

Nach einer weiteren Variante ist zwischen Kühlmittelrohrstück und Halterohr ein scheiben- oder ringförmiges Verbindungsstück eingefügt. Kühlmittelrohrstück und Halterohr sitzen auf diesem Verbindungsstück auf. Verbindung zwischen Verbindungsstück und Kühlplatte einerseits, sowie zwischen Verbindungsstück und Kühlmittelrohrstück bzw. Halterohr erfolgt bevorzugterweise durch Schweißen.

Nach einer weiteren Variante ist das Kühlmittelrohrstück einstückig ausgeführt und mit einem Flansch versehen, welcher Flansch an der Kühlplatte befestigt ist. Das Halterohr umgibt dabei das Kühlmittelrohrstück, setzt auf diesem Flansch auf und ist daran durch Schweißen befestigt.

Gemäß einer weiteren Variante ist ein Halterohr auch als Kühlmittelrohrstück ausgeführt, wobei beide Funktionalitäten, d.h. die Kühlmittelzu- bzw. -ableitung und die Haltefunktion von diesem einen Rohrstück getragen werden.

Mit Ausnahme der letztgenannten Variante können bei allen Ausführungsformen die Kühlmittelrohrstücke entweder aus demselben Grundmaterial wie die Kühlplatte oder einem anderen, bevorzugterweise dem Material des Halterohres gefertigt sein.

Für die letztgenannte Variante existiert diese Wahlmöglichkeit nicht, hier ist das Kühlmittelrohr gleichzeitig auch Halterohr und daher auf jeden Fall aus dem Material des Halterohres gefertigt.

Die Erfindung wird nachstehend in den Zeichnungen Fig. 1 bis Fig. 9 näher erläutert.
Fig. 1: Zwei-Kanal Kühlplatte
Fig. 2: Vier-Kanal Kühlplatte
Fig. 3: Anordnung mehrerer Kühlplatten
Fig. 4: Segmentierung einer Vier-Kanal Kühlplatte
Fig. 5-9: verschiedene Halterohrausführungen

**Fig. 1****:** zeigt eine Zwei-Kanal Kühlplatte **1,** die an einem Ofenpanzerblech **2** befestigt ist. Die Kühlplatte besteht aus Kupfer und weist auf der dem Ofeninneren zugewandten Seite Stege **3** auf. Der Zwischenraum zwischen Kühlplatte **1** und Ofenpanzerblech **2** wird mit Feuerfestmaterial hinterfüllt. Oberhalb und unterhalb sowie - nicht dargestellt - seitlich der Kühlplatte **1** sind weitere Kühlplatten **1'** angeordnet. Die Kühlplatte **1** ist mit senkrecht verlaufenden Kühlkanälen **5** versehen, die als Sackbohrungen des gegossenen oder gewalzten Plattenkörpers ausgeführt sind. Am oberen sowie unteren Ende jedes Kühlkanals **5** sind Kühlmittelrohrstücke **6** für die Zu- und Ableitung von Kühlmittel (üblicherweise Wasser) durch den Ofenpanzer **2** geführt. Bei jedem Kühlmittelrohrstück **6** ist - dieses umgebend - ein Halterohr **7** ebenfalls nach außen durch den Ofenpanzer geführt. Das Halterohr **7** ist an einem scheibenförmigen Verbindungsstück **8** angeschweißt, welches seinerseits durch Schraubverbindung **9** an der Kühlplatte **1** befestigt ist. Außerhalb des Ofenpanzers **2** ist das Halterohr **7** mit einer angeschweißten Haltescheibe **10** versehen, welche die Beweglichkeit der Kühlplatte **1** in Richtung des Ofeninneren limitiert. Halterohr **7** und Kühlmittelrohrstück **6** sind mittels eines üblichen Kompensators **11** gasdicht mit dem Ofenpanzerblech **2** verbunden. In der Mitte der Kühlplatte **1** ist diese mittels einer als Befestigungsbolzen ausgeführten Festpunkt-Befestigung **12** fix mit dem Ofenpanzerblech **2** verbunden. Die Festpunkt-Befestigung **12** ist gasdicht mit dem Ofenpanzerblech **2** verschweißt. Oberhalb und unterhalb der Festpunkt-Befestigung **12** sind Lospunkt-Befestigungen **13** angeordnet. Die Lospunkt-Befestigungen **13** sind ebenfalls als Befestigungsbolzen ausgeführt, allerdings sind diese nicht gasdicht mit dem Ofenpanzerblech **2** verschweißt, sondern können in einer Führung **14** nach oben und unten gleiten. Zur Abdichtung gegen das Ofeninnere sind Dichthauben **15** über den Lospunkt-Befestigungen **13** angebracht.

**Fig. 2** zeigt eine Vier-Kanal Kühlplatte **16,** welche bis auf die doppelte Anzahl von Kühlkanälen **5** mit der in **Fig. 1** dargestellten Kühlplatte **1** weitgehend identisch ist. Aufgrund des anders gestalteten Höhe/Breite-Verhältnisses sind die Lospunkt-Befestigungen **13** jedoch nicht oberhalb und unterhalb der Festpunkt-Befestigung **12** angebracht, sondern jeweils seitlich davon. Die Führungen **14** der Lospunkt-Befestigungen **13** sind so angeordnet, dass ein Gleiten in horizontaler Richtung möglich ist.

**Fig. 3** zeigt schematisch die Anordnung von Zwei-Kanal Kühlplatten **1** und Vier-Kanal Kühlplatten **16** in einem Ofen. Ebenfalls dargestellt ist das Koordinatensystem, welches die x-, y- und z-Richtungen veranschaulicht, auf die im Text wiederholt Bezug genommen wurde.

**Fig. 4** zeigt die in horizontaler Richtung segmentierten Stege **3** der Kühlplatte **16.** Die einzelnen Segment sind jeweils etwa gleich groß und in horizontaler Richtung etwa um die Hälfte ihrer Länge gegeneinander versetzt.

**Fig. 5** zeigt in vergrößerter Darstellung die bevorzugte Variante der erfindungsgemäßen Ausführung von Halterohr **7,** Kühlmittelrohrstück **6** und die Befestigung des Verbindungsstückes **8** mittels Schraubverbindung **9** an der Kühlplatte **1.**

Die in **Fig. 6** gezeigte Ausführung unterscheidet sich von der in **Fig. 5** gezeigten dadurch, dass die Verbindung von Halterohr **7** und Kühlplatte **1** durch Schweißen hergestellt ist.

**Fig. 7** zeigt eine Ausführungsform, bei der auf dem Verbindungsstück **8** sowohl das Halterohr **7,** als auch das Kühlmittelrohrstück **6** befestigt sind.

**Fig. 8** veranschaulicht ein einstückig ausgeführtes, mit einem Flansch versehenes Kühlmittelrohrstück **6,** wobei an diesem Flansch auch das Halterohr **6** befestigt ist.

**Fig. 9** zeigt eine Sonderform. Auf einem mit der Kühlplatte **1** verschweißten ringförmigen Verbindungsstück **8** setzt ein mit diesem verschweißtes Rohrstück **17** auf, wobei das Rohstück **17** aus dem Material der Halterohre, also beispielsweise Stahl, gefertigt ist und aufgrund der - verglichen mit Kupfer - höheren Festigkeit gleichzeitig als Kühlmittelrohrstück und als Halterohr dient.

In allen Zeichnungen Fig. 5 bis 9 fixieren unmittelbar außerhalb des Ofenpanzers **2** angebrachte, mit den Halterohren **7,17** verschweißte Haltescheiben **10** die jeweilige Kühlplatte **1** in z-Richtung zum Ofeninneren.

## Patentansprüche

1. Kühlplatte (1,16), bestehend aus Kupfer oder niedriglegierter Kupferlegierung, für mit einem äußeren Ofenpanzerblech (2) versehene metallurgische Öfen, mit mindestens einem im Inneren der Kühlplatte (1,16) verlaufenden Kühlmittelkanälen (5), wobei Kühlmittelrohrstücke (6) für den Kühlmittelzu- bzw. -ablauf durch das Ofenpanzerblech (2) nach außen geführt sind, **dadurch gekennzeichnet, dass** die Kühlplatte (1,16) mit Halterohren (7) versehen ist, welche durch das Ofenpanzerblech (2) nach außen geführt sind und welche nach der Durchführung durch das Ofenpanzerblech (2) mit Befestigungselementen (10), insbesondere Halteplatten oder Haltescheiben, versehen sind, wobei die Befestigungselemente außerhalb des Ofenpanzers gegen diesen abstützen, und wobei die Halterohre (7) und die Befestigungselemente (10) aus einem Stahl gefertigt sind, welcher eine gegenüber Kupfer bzw. niedriglegierter Kupferlegierung erhöhte Festigkeit aufweist, und dass die Kühlplatte (1,16) in einem Zentralbereich durch ein Festpunkt-Befestigungselement (12) mit dem Ofenpanzerblech (2) verbunden ist.

2. Kühlplatte (1,16) nach Anspruch 1, **dadurch gekennzeichnet, dass** mindestens zwei im Inneren der Kühlplatte (1,16) verlaufende Kühlmittelkanäe (5) vorhanden sind.

3. Kühlplatte (1,16) nach Anspruch 1 oder 2, **dadurch gekennzeichnet, dass** sie mit mindestens einem oberhalb und/oder unterhalb des Festpunkt-Befestigungselementes (12) angeordneten Lospunkt-Befestigungselement (13), welches lediglich Beweglichkeit in vertikaler Richtung gestattet, versehen ist.

4. Kühlplatte (1,16) nach Anspruch 3, **dadurch gekennzeichnet, dass** das Höhe/Breite-Verhältnis der Kühlplatte (1,16) ≥ 3 ist.

5. Kühlplatte (1,16) nach Anspruch 1 oder 2, **dadurch gekennzeichnet, dass** sie mit mindestens einem links und/oder rechts neben dem Festpunkt-Befestigungselement (12) angeordneten Lospunkt-Befestigungselement (13), welches lediglich Beweglichkeit in horizontaler Richtung gestattet, versehen ist.

6. Kühlplatte (1,16) nach Anspruch 5, **dadurch gekennzeichnet, dass** das Höhe/Breite-Verhältnis der Kühlplatte (1,16) < 3 ist.

7. Kühlplatte (1,16) nach Anspruch 6, **dadurch gekennzeichnet, dass** das Höhe/Breite-Verhältnis der Kühlplatte (1,16) < 2.

8. Kühlplatte (1,16) nach einem der Ansprüche 1 bis 7, **dadurch gekennzeichnet, dass** sie auf der dem Inneren des Ofens zugewandten Seite Stege (3) und Nuten aufweist, wobei die Stege (3) in ihrer Längsrichtung segmentiert sind.

9. Kühlplatte (1,16) nach einem der Ansprüche 1 bis 8, **dadurch gekennzeichnet, dass** ein Halterohr (7) - jeweils ein Kühlmittelrohrstück (6) umgebend - auf der Kühlplatte (1,16) befestigt, beispielsweise geschraubt oder geschweißt, ist.

10. Kühlplatte (1,16) nach einem der Ansprüche 1 bis 9, **dadurch gekennzeichnet, dass** ein Verbindungsstück (8) zwischen Halterohr (7) bzw. Kühlmittelrohrstück (6) vorgesehen ist.

11. Kühlplatte (1,16) nach Anspruch 10, **dadurch gekennzeichnet, dass** dass Verbindungsstück ringförmig oder scheibenförmig ausgebildet ist.

12. Kühlplatte (1,16) nach einem der Ansprüche 1 bis 8, **dadurch gekennzeichnet, dass** ein Kühlmittelrohrstück (6) einstückig ausgeführt und mit einem Flansch versehen ist, welcher Flansch auf der Kühlplatte (1,16) befestigt ist.

13. Kühlplatte (1,16) nach Anspruch 12, **dadurch gekennzeichnet, dass** ein Halterohr (7) - das Kühlmittelrohrstück (6) umgebend - auf dem Flansch befestigt ist.

14. Kühlplatte (1,16) nach Anspruch 1 bis 13, **dadurch gekennzeichnet, dass** die Rohrstücke (6) für den Kühlmittelzu- bzw. -ablauf aus demselben Material wie die Kühlplatte (1,16) gefertigt sind.

15. Kühlplatte (1,16) nach Anspruch 1 bis 8, **dadurch gekennzeichnet, dass** ein Rohrstück (17) gleichermaßen als Halterohr (7) wie auch als Kühlmittelrohrstück (6) ausgeführt ist.

16. Kühlplatte (1,16), nach einem der Ansprüche 1 bis 13, **dadurch gekennzeichnet, dass** die Rohrstücke (7,17) für den Kühlmittelzu- bzw. -ablauf aus demselben Material wie die Halterohre (7) gefertigt sind.

## Claims

1. Cooling plate (1, 16), consisting of copper or low-alloy copper alloy, for metallurgical furnaces provided with an outer furnace casing plate (2), having at least one coolant passage (5) which runs inside the cooling plate (1, 16), coolant pipe sections (6) for coolant to flow in and out being led to the outside through the furnace casing plate (2), **characterized in that** the cooling plate (1, 16) is provided with holding pipes (7) which are led to the outside through the furnace casing plate (2) and which, after they have been passed through the furnace casing plate (2), are provided with securing elements (10), in particular holding plates or holding disks, the securing elements being supported against the outside of the furnace casing, and the holding pipes (7) and the securing elements (10) being made from a steel which has an increased strength compared to copper or low-alloy copper alloy, and **in that** the cooling plate (1, 16) is connected to the furnace casing plate (2) in a central region by means of a fixed-point securing element (12).

2. Cooling plate (1, 16) according to Claim 1, **characterized in that** there are at least two coolant passages (5) which run inside the cooling plate (1, 16).

3. Cooling plate (1, 16) according to Claim 1 or 2, **characterized in that** it is provided with at least one movable-point securing element (13) which is arranged above and/or below the fixed-point securing element (12) and allows mobility only in the vertical direction.

4. Cooling plate (1, 16) according to Claim 3, **characterized in that** the cooling plate (1, 16) height/weight ratio is ≥ 3.

5. Cooling plate (1, 16) according to Claim 1 or 2, **characterized in that** is provided with at least one moveable-point securing element (13) which is arranged to the left and/or to the right of the fixed-point securing element (12) and allows mobility only in the horizontal direction.

6. Cooling plate (1, 16) according to Claim 5, **characterized in that** the cooling plate (1, 16) height/width ratio is < 3.

7. Cooling plate (1, 16) according to Claim 6, **characterized in that** the cooling plate (1, 16) height/width ratio is < 2.

8. Cooling plate (1, 16) according to one of Claims 1 to 7, **characterized in that** it has tongues (3) and grooves on the side which faces the interior of the furnace, the tongues (3) being segmented in their longitudinal direction.

9. Cooling plate (1, 16) according to one of Claims 1 to 8, **characterized in that** a holding pipe (7) - in each case surrounding a coolant pipe section (6) - is secured, for example screwed or welded, to the cooling plate (1, 16).

10. Cooling plate (1, 16) according to one of Claims 1 to 9, **characterized in that** a connecting piece (8) is provided between holding pipe (7) and coolant pipe section (6).

11. Cooling plate (1, 16) according to Claim 10, **characterized in that** the connecting piece is formed in the shape of a ring or a disk.

12. Cooling plate (1, 16) according to one of Claims 1 to 8, **characterized in that** a coolant pipe section (6) is formed as a single part and is provided with a flange which is secured to the cooling plate (1, 16).

13. Cooling plate (1, 16) according to Claim 12, **characterized in that** a holding pipe (7) - surrounding the coolant pipe section (6) - is secured to the flange.

14. Cooling plate (1, 16) according to Claims 1 to 13, **characterized in that** the pipe sections (6) for coolant to flow in and out are made from the same material as the cooling plate (1, 16).

15. Cooling plate (1, 16) according to Claims 1 to 8, **characterized in that** a pipe section (17) is designed both as a holding pipe (7) and as a coolant pipe section (6).

16. Cooling plate (1, 16) according to one of Claims 1 to 13, **characterized in that** the pipe sections (7, 17) for coolant to flow in and out are made from the same material as the holding pipes (7).

## Revendications

1. Plaque de refroidissement (1, 16) constituée de cuivre ou de cuivre peu allié, pour un four métallurgique doté d'une tôle extérieure (2) de blindage de four, et présentant
au moins un canal (5) pour fluide de refroidissement qui s'étend à l'intérieur de la plaque de refroidissement (1, 16) prolongé vers l'extérieur par des tubulures (6) d'amenée et de sortie de fluide de refroidissement qui traversent la tôle (2) de blindage du four,
**caractérisée en ce que**
la plaque de refroidissement (1, 16) est dotée de tubes de maintien (7) qui se prolongent vers l'extérieur en traversant la tôle (2) de blindage de four et qui, après avoir traversé la tôle (2) de blindage de four, sont dotés d'éléments de fixation (10), en particulier de plaques de maintien ou de coulisseaux de maintien, les éléments de fixation s'appuyant sur l'extérieur du blindage de four,
**en ce que** les tubes de maintien (7) et les éléments de fixation (10) sont réalisés en un acier dont la tenue mécanique est plus élevée que celle du cuivre ou du cuivre peu allié et
**en ce que** la partie centrale de la plaque de refroidissement (1, 16) est reliée à la tôle (2) de blindage de four par un élément (12) de fixation sur un point fixe.

2. Plaque de refroidissement (1, 16) selon la revendication 1, **caractérisée en ce qu'**elle présente au moins deux canaux (5) de fluide de refroidissement qui s'étendent à l'intérieur de la plaque de refroidissement (1, 16).

3. Plaque de refroidissement (1, 16) selon les revendications 1 ou 2, **caractérisée en ce qu'**elle est dotée d'au moins un élément de fixation (13) sur un point lâche disposé au-dessus et/ou en dessous de l'élément de fixation (12) sur un point fixe et qui ne permet une mobilité que dans la direction verticale.

4. Plaque de refroidissement (1, 16) selon la revendication 3, **caractérisée en ce que** le rapport hauteur-largeur de la plaque de refroidissement (1, 16) est ≥ 3.

5. Plaque de refroidissement (1, 16) selon les revendications 1 ou 2, **caractérisée en ce qu'**elle est dotée d'au moins un élément (13) de fixation sur un point lâche disposé à gauche et/ou à droite de l'élément de fixation (12) sur un point fixe et qui ne permet une mobilité que dans la direction horizontale.

6. Plaque de refroidissement (1, 16) selon la revendication 5, **caractérisée en ce que** le rapport hauteur-largeur de la plaque de refroidissement (1, 16) est < 3.

7. Plaque de refroidissement (1, 16) selon la revendication 6, **caractérisée en ce que** le rapport hauteur-largeur de la plaque de refroidissement (1, 16) est < 2.

8. Plaque de refroidissement (1, 16) selon l'une des revendications 1 à 7, **caractérisée en ce que** sur son côté tourné vers l'intérieur du four, elle présente des nervures (3) et des rainures, les rainures (3) étant segmentées dans le sens de leur longueur.

9. Plaque de refroidissement (1, 16) selon l'une des revendications 1 à 8, **caractérisée en ce qu'**un tube de maintien (7) qui entoure chaque fois une tubulure (6) à fluide de refroidissement est fixé sur la plaque de refroidissement (1, 16), par exemple par vissage ou soudage.

10. Plaque de refroidissement (1, 16) selon l'une des revendications 1 à 9, **caractérisée en ce qu'**une pièce de raccordement (8) est prévue entre le tube de maintien (7) et la tubulure (6) à fluide de refroidissement.

11. Plaque de refroidissement (1, 16) selon la revendication 10, **caractérisée en ce que** la pièce de raccordement a la forme d'un anneau ou d'un disque.

12. Plaque de refroidissement (1, 16) selon l'une des revendications 1 à 8, **caractérisée en ce qu'**une tubulure (6) à fluide de refroidissement est réalisée d'une seule pièce et est dotée d'une bride, laquelle bride est fixée sur la plaque de refroidissement (1, 16).

13. Plaque de refroidissement (1, 16) selon la revendication 12, **caractérisée en ce qu'**un tube de maintien (7) qui entoure la tubulure (6) à fluide de refroidissement est fixé sur la bride.

14. Plaque de refroidissement (1, 16) selon les revendications 1 à 13, **caractérisée en ce que** les tubulures (6) d'amenée et de sortie de fluide de refroidissement sont réalisées en le même matériau que la plaque de refroidissement (1, 16).

15. Plaque de refroidissement (1, 16) selon les revendications 1 à 8, **caractérisée en ce qu'**une tubulure (17) est configurée à la fois comme tube de maintien (7) et comme tubulure (6) à fluide de refroidissement.

16. Plaque de refroidissement (1, 16) selon l'une des revendications 1 à 13, **caractérisée en ce que** les tubulures (7, 17) prévues pour l'amenée et la sortie du fluide de refroidissement sont réalisées en le même matériau que les tubes de maintien (7).
